# EUROPÄISCHE PATENTSCHRIFT

(11) **EP 1 592 028 B1**
(45) Veröffentlichungstag und Bekanntmachung des Hinweises auf die Patenterteilung: **09.12.2009**
(21) Anmeldenummer: 05005490.7
(22) Anmeldetag: 14.03.2005
(51) Int. Cl.: H01F 27/10

(54) **Flüssigkeitskühlung für Eisenkern und Wicklungspakete**
Fluid cooling device for iron core and windings
Système de refroidissement à liquide pour noyau de fer et enroulements

(30) Priorität: 29.04.2004 DE 102004021107
(43) Veröffentlichungstag der Anmeldung: 02.11.2005
(73) Patentinhaber: Bosch Rexroth AG, 70184 Stuttgart (DE)
(72) Erfinder: Griesinger, Bernhard, 72584 Hülben (DE); Kiebler, Ronald, 73666 Baltmannsweller (DE)

(56) Entgegenhaltungen:
- EP-A2- 1 357 565
- WO-A-01/37292
- WO-A-01/63629
- DE-A1- 19 701 269
- JP-A- 2002 353 035
- JP-A- 2003 188 021

## Beschreibung

Die Erfindung befasst sich mit der Kühlung von Drosseln und Transformatoren gemäß Anspruch 1.

Im Stand der Technik sind Luft- und Wasserkühlungen bekannt. Eine z.B. forcierte Luftkühlung zieht aber große Bauvolumina und zusätzlich erhöhten Geräuschpegel nach sich. Weitere Konsequenz sind eine kürzere Lebensdauer wegen ungünstiger Kühlwirkung und ein hoher umgebungsbedingter Einfluss. Die erhöhte Erwärmung der unmittelbar benachbarten Peripherie und ggf. des Schaltschrankes sind weitere Folgen. Höhere Schutzarten wie IP 54 sind nur schwer zu realisieren.

Die DE 197 01 269 A1 zeigt einen Transformator mit Flüssigkühlung für die galvanische Trennung und Spannungsanpassung von Wechsel- und Drehstromsystemen. Das Kühlmittel durchfließt mehrere Temperaturzonen innerhalb der Wicklungen und führt die Wärme mittels einer Kanalisation ab. Solche Konstruktionen sind aufwendig herzustellen und im Falle einer Leckage werden sie unbrauchbar. Auch eine Nachrüstbarkeit bestehender Transformatoren ist durch diese Lösung nicht gegeben, da die Kühlung als konstruktives Merkmal in die Anordnung integriert ist. Modularität ist nicht gegeben und nicht beabsichtigt.

Die WO 01/37292 A1 befasst sich mit einer Vorrichtung zur Kühlung eines Transformators. Zur Kühlung des Transformators sind der Transformatorkern und die Transformatorwindungen in ein Bad aus Kühlöl getaucht.

Es ist die Aufgabe der Erfindung eine Vorrichtung, insbesondere zur Kühlung von Wicklungspaketen einer Netzdrossel oder eines Transformators, zur Verfügung zu stellen. Die Vorrichtung soll möglichst effektiv die Wärme von der Oberfläche aufnehmen und abführen und gleichzeitig einfach und preiswert herstellbar, ggf. sogar nachrüstbar, sein.

Die Erfindung löst diese Aufgabe durch eine Kühlvorrichtung, die einen Wärmetauscher mit Leitplatte und eine mit der Leitplatte über eine Kontaktfläche in Verbindung stehende Kühlfluidführung umfasst, und wobei eine Oberfläche des Eisenkerns mit einer Fläche der Leitplatte in Verbindung steht, so dass die vom Eisenkern emittierte Wärme abgeführt wird.

Die preiswerte und einfache Herstellbarkeit lässt sich dadurch realisieren, dass der Wärmetauscher lediglich einen Wärmeabsorber und eine mit dem Wärmeabsorber in Wirkverbindung stehende Kühlfluidführung umfasst, also die Gesamtanordnung aus mehr oder weniger nur zwei Hauptkomponenten besteht. Diese Zweikomponentenanordnung kann auch nachträglich noch an der Oberfläche wärmeabsorbierender Bauteile befestigt oder aufgelegt werden. Die Kühlung kann daher als modular aufgebautes System betrachtet werden, welches nicht an eine bestimmte Komponente gebunden ist oder bei der Konstruktion einer Komponente unbedingt zu berücksichtigen wäre.

Zweckmäßig ist der Wärmeabsorber eine Leitplatte, vorzugsweise eine metallische Platte, insbesondere aus Kupfer hergestellt. Hierdurch wird ein großflächiger Wärmeübergang gewährleistet, sofern die gesamte Fläche mit der wärmeabstrahlenden Fläche der Bauteilkomponente in Wirkverbindung steht.

Vorteilhaft ist es auch, wenn die Kühlfluidführung vorzugsweise mittels eines Kanals realisiert ist, wobei der Kanal als säulenförmiger Hohlkörper ausgebildet ist und zumindest im Bereich der Wirkverbindung mit dem Absorber einen eckigen oder abgerundeten Querschnitt aufweist. Das Fluid kann dann gezielt und unabhängig von der räumlichen Lage des Wärmetauschers auch mittels eines, geeignet bemessenen Druckes zu den Wärmequellen transportiert werden. Ein eckiger Querschnitt erhöht die Kontaktfläche zwischen Fluidführung und Absorber. Ein runder Querschnitt ist preiswerter zu beziehen.

Verläuft die Kühlfluidführung zumindest im Bereich der Wirkverbindung auf einer Wärmeabsorberoberfläche mäanderförmig, spiralförmig oder U-förmig, so steigert sich der wirksame Wärmeübergang mit der Anzahl der Windungen, da automatisch die wirksame Fläche zunimmt. Bei einer Befestigung der Führung, insbesondere mittels Löt- oder Schweißverbindungen auf der Absorberoberfläche kann eine stabile und lageunabhängige Konstruktion erreicht werden. Natürlich sind auch lösbare Verbindungen mittels Clipsen o.ä. möglich. Das würde den Service- bzw. Wartungsumfang im Falle eines Leitungsbruches erheblich reduzieren.

Bei einem abgerundeten oder runden Querschnitt könnte man mit Löt- oder Schweißbahnen die Kontaktfläche zwischen Führung und Absorber erhöhen. Auch wäre es denkbar die Führung teilweise oder vollständig in den Absorber einzulassen, um eine weitere Steigerung des Wärmeübertragungsverhaltens zu erzielen. Ein Ausgießen eventueller Zwischenräume zwischen Führung und Absorberausnehmungen würde ungenaue Passungen ausgleichen.

Schaltet man zur Kühlung mehrerer Komponenten eines Bauteiles mehrere Wärmetauscher in Reihe oder parallel, so ergibt sich bei der Parallelschaltung eine virtuell größere Querschnittsfläche der Kühlmittelleitung und damit ein verminderter Druck im Röhrensystem. Die Serienschaltung dagegen, würde eine bessere Ausnutzung der Kühlflüssigkeit bewirken, da die Wärme mehrerer Komponenten aufgenommen würde.

Optimal ist die Erfindung geeignet zum Einsatz auf zumindest einem Eisenkern und/oder einer Netzdrossel, insbesondere der Netzdrossel eines rückspeisenden Umrichters (bspw. Umrichterbaureihe SFT von Indramat Refu GmbH mit sinusförmiger Rückspeisung). Netzdrosseln haben sehr hohe Ströme (um 600 Ampere) zu verarbeiten und weisen relativ hohe Induktivitäten auf (um 180 µH). Aufgrund des ohmschen Widerstandes der Wicklungen, die entweder aus einzelnen Drähten oder auch aus Kupferplatten- oder Kupferschienen bestehen können, entwickeln diese Drosseln eine hohe Verlustwärme. Diese Verlustwärme kann, sofern sie nicht abgeführt wird, zu Schäden an der Isolierung und zu Betriebsausfällen führen und dem gemäß Folgekosten nach sich ziehen. Mittels der erfindungsgemäßen Vorrichtung, die sich ggf. auch abhängig von einem bestimmten Anwendungsfall nachträglich noch anbringen oder herstellen ließe, werden diese Gefahren gebannt und unnötige Kosten vermieden. Natürlich kämen die gleichen Vorteile auch bei Transformatoren oder anderen elektrischen Bauteilen zum Tragen, sofern das gleiche Konzept zu Kühlzwecken verwendet würde.

Fig. 1 zeigt eine erste Ausgestaltungsmöglichkeit der Erfindung und im Detail einen Wärmetauscher 14 mit Kupferplatte 12, eine mäanderförmig ausgebildete Kühlschlange 13 mit 90°-Bögen 13a, 180°-Bögen 13b, Anschlussnasen 13c und geraden Elementen 13d sowie einen Eisenkern 11 und Wicklungspakete 10.

Die hier dargestellte Netzdrossel eines Umrichters umfasst als Komponenten drei Kupferwicklungen 10 die von drei Eisenkernschenkeln 11 durchdrungen werden. Der Eisenkern selbst dient zur Kanalisierung des sich im Betrieb ausbildenden magnetischen Flusses. An den beiden Stirnseiten der Anordnung ist jeweils eine erfindungsgemäße Kühlvorrichtung 14 befestigt. Deutlich ist die Kupferplatte 12 zu sehen und die Kühlmittelführung 13, welche sinnvollerweise aus einer Vielzahl von Einzelkomponenten (13a, 13b, 13c, 13d) gebildet wird. Die Einzelkomponenten können miteinander verlötet oder verschweißt werden. Die Kühlmittelführung 13 ist mäanderförmig auf der Kupferplatte angelötet oder anderweitig befestigt und transportiert die von Eisenkern 11 emittierte und vom Wärmeabsorber 12 absorbierte Wärme ab. Beide Wärmetauscher 14 könnten parallel oder in Serie geschaltet über eine Pumpe mit flüssigem Kühlmittel versorgt werden. Das Kühlmittel durchflutet mit einer vom Druck und Querschnitt abhängigen Kraft das Kühlsystem und führt die über den Absorber bzw. die Rohrwandungen 13, 13a, 13b, 13c aufgenommene Wärme effektiv ab. Der Wärmeabsorber strahlt außerdem noch zusätzlich Wärme über seine Oberfläche an die Umgebung ab. Durch Vergrößerung dieser Oberfläche, z.B. mittels Rippen, könnte ein zusätzlicher Kühleffekt bewirkt werden.

Es sind außerdem noch weitere, für die Erfindung jedoch nicht relevante und daher nicht näher beschriebene Umrichterkomponenten, wie bspw. Anschlusswinkel, dargestellt.

Fig. 2 zeigt mit der Fig. 1 weitestgehend identische Komponenten 10, 11, 12, 13, 13a, 13b. Der Unterschied zur Figur 1 liegt darin, dass Wärmetauscher nun nicht an den Stirnseiten des Eisenkernes 11 angebracht sind, sondern an den Ober- und Unterseiten und teilweise innerhalb des von der Kupferwicklung umfassten Eisenkernes.

Die Kanalisation 13 des Kühlmittels ist U-förmig ausgebildet, Anschlussstutzen 13c sind hier nicht gezeigt.

Die Leitungen 13 sind hier mit rundem Querschnitt dargestellt, die Auflagefläche am Absorber 12 ist dadurch jedoch geringer als bei einem rechteckigen Querschnitt. Daher wäre ein rechteckiger Querschnitt zu favorisieren oder die Leitung 13 sollte zumindest teilweise in die Absorberoberfläche eingelassen werden.

Die insgesamt 6 Wärmetauscher könnten nun in Reihe oder parallel geschaltet oder in beliebiger Kombination miteinander verschaltet werden. Die in Figur 2 gezeigte Ausführung ist die von der Anmelderin bevorzugte Ausführungsform. Auch eine Kombination aus Figur 1 und Figur 2 wäre selbstverständlich denkbar und machbar, um die Wärmeabfuhr zu maximieren.

Aus beiden Figuren ist leicht zu erkennen, dass eine erfindungsgemäße Kühlung auch bei bestehenden Drosseln/Transformatoren angebracht werden könnte. Dies gilt ohne Einschränkung zumindest für die in Figur 1 beschriebene Lösung. Dem Wunsch nach einer Nachrüstbarkeit für bestehende Lösungen wird daher durch die Erfindung ebenfalls Rechnung getragen. Einfach ließe sich um diese Anordnung eine Umhüllung konstruieren, welche dem Wunsch nach einer möglichst hohen Schutzart und Abschirmung gerecht würde. Die Erfindung gewährleistet eine sehr hohe Modularität.

### Bezugszeichenliste

- 1.0: Wicklungspaket
- 11: Eisenkern
- 12: Absorber
- 13: Kühlkanal
- 13a: 90°-Bogen
- 13b: 180° - Bogen
- 13c: Anschlussstutzen
- 13d: Gerade Leitung
- 14: Wärmetauscher

## Patentansprüche

1. Netzdrossel oder Transformator mit Eisenkern (11), Wicklungen (10) und Kühlvorrichtung (12, 13, 14), wobei die Kühlvorrichtung (12, 13, 14) einen Wärmetauscher (14) mit Leitplatte (12) und eine mit der Leitplatte (12) über eine Kontaktfläche in Verbindung stehende Kühlfluidführung (13) umfasst, und wobei eine Oberfläche des Eisenkerns (11) mit einer Fläche der Leitplatte (12) in Verbindung steht, so dass die vom Eisenkern (11) emittierte Wärme abgeführt wird.

2. Vorrichtung nach Anspruch 1, wobei die Leitplatte (12) eine metallische Platte ist, insbesondere aus Kupfer hergestellt.

3. Vorrichtung nach Anspruch 1 der 2, wobei die Kühlfluidführung (13) vorzugsweise mittels eines Kanals realisiert ist, wobei der Kanal als säulenförmiger Hohlkörper ausgebildet ist.

4. Vorrichtung nach Anspruch 3, wobei der Kanal zumindest im Bereich der Kontaktfläche mit der Leitplatte (12) einen eckig oder abgerundeten Querschnitt aufweist.

5. Vorrichtung nach einem der vorhergehenden Ansprüche, wobei die Kühlfluidführung (13) zumindest im Bereich der Kontaktfläche mäanderformig, spiralförmige oder U-förmig verläuft.

6. Vorrichtung nach einem der vorhergehenden Ansprüche, wobei zur Kühlung wenigstens eines Körpers (11) mehrere Wärmetauscher (14) in Reihe und/oder parallel geschaltet sind.

## Claims

1. Mains inductor or transformer having an iron core (11), windings (10) and a cooling apparatus (12, 13, 14), wherein the cooling apparatus (12, 13, 14) comprises a heat exchanger (14) with a conductive plate (12), and a cooling fluid guide (13) which is connected to the conductive plate (12) via a contact surface, and wherein one surface of the iron core (11) is connected to one surface of the conductive plate (12), such that the heat emitted from the iron core (11) is dissipated.

2. Apparatus according to Claim 1, wherein the conductive plate (12) is a metallic plate, in particular made of copper.

3. Apparatus according to Claim 1 or 2, wherein the cooling fluid guide (13) is preferably provided by means of a channel, wherein the channel is in the form of a hollow body, in the form of a column.

4. Apparatus according to Claim 3, wherein, at least in the area of the contact surface with the conductive plate (12), the channel has a polygonal or rounded cross section.

5. Apparatus according to one of the preceding claims, wherein the cooling fluid guide (13) runs in a meandering shape, a spiral shape or a U-shape, at least in the area of the contact surface.

6. Apparatus according to one of the preceding claims, wherein a plurality of heat exchangers (14) are connected in series and/or in parallel in order to cool at least one body (11).

## Revendications

1. Bobine de réactance à courant de réseau ou transformateur comportant des noyaux de fer (11), des enroulements (10) et un dispositif de refroidissement (1-2, 13, 14),
le dispositif de refroidissement (12, 13, 14) comporte un échangeur de chaleur (14) avec une plaque conductrice (12) et une conduite de fluide de refroidissement (13) reliée à la plaque conductrice (12) par une surface de contact, et
la surface du noyau de fer (11) est reliée à une surface de la plaque conductrice (12) pour évacuer la chaleur émise par le noyau de fer (11).

2. Dispositif selon la revendication 1,
dans lequel
la plaque conductrice (12) est une plaque métallique, notamment en cuivre.

3. Dispositif selon la revendication 1 ou 2,
selon lequel
la conduite de fluide de refroidissement (13) est réalisée de préférence par un canal, et
le canal est un corps creux en forme de colonne.

4. Dispositif selon la revendication 3,
selon lequel,
au moins au niveau de sa surface de contact avec la plaque conductrice (12), le canal a une section anguleuse ou arrondie.

5. Dispositif selon les revendications précédentes,
selon lequel
la conduite de fluide de refroidissement (13) passe au moins au niveau de la surface de contact suivant un tracé en méandres, en spirale ou en forme de U.

6. Dispositif selon les revendications précédentes,
selon lequel
le refroidissement d'au moins un organe (11) est assuré par plusieurs échangeurs de chaleur (14) branchés en série et/ou en parallèle.
